# EUROPÄISCHE PATENTSCHRIFT

(11) **EP 0 781 361 B1**
(45) Veröffentlichungstag und Bekanntmachung des Hinweises auf die Patenterteilung: **25.11.1998**
(21) Anmeldenummer: 95928407.6
(22) Anmeldetag: 04.08.1995
(51) Int. Cl.: E02D 17/08

(54) **VERBAUPLATTE**
TRENCH FALSEWORK PANEL
PANNEAU DE COFFRAGE

(30) Priorität: 12.09.1994 DE 4432320
(43) Veröffentlichungstag der Anmeldung: 02.07.1997
(73) Patentinhaber: Richter, Wolfgang, 52393 Hürtgenwald (DE)
(72) Erfinder: KRINGS, Josef, D-52525 Heinsberg (DE)
(74) Vertreter: von Creytz, Dietrich, Dipl.-Phys.
(86) Internationale Anmeldenummer: DE9501043
(87) Internationale Veröffentlichungsnummer: WO9608608

(56) Entgegenhaltungen:
- US-A- 4 056 938

## Beschreibung

Die Erfindung betrifft eine Verbauplatte, bestehend aus zwischen zwei rechteckigen Deckblechen eingeschlossenen Profilblechelementen und umlaufenden, mit den Deckblechen verschweißten Hohlprofilen, zum Einsatz bei der Grabenverschalung im Tiefbau.

Eine Verbauplatte mit umlaufendem Hohlprofil wird in DE 30 15 110 A1 beschrieben. Diese ebenfalls zum Abstützen von Grabenwänden vorgesehene Verbauplatte besitzt sich im wesentlichen über die gesamte Plattenfläche erstreckende Außenbleche, einen rechteckigen, die Ränder des Außenblechs abstützenden Rahmen und den Rahmen versteifende, einander kreuzende Profile. Die Rahmenprofile bilden zusammen mit den Außenblechen geschlossene Kastenhohlprofile, also einen den Plattenkörper begrenzenden Plattenrahmen. Dieser kann im einzelnen bestehen aus einer oberen Amboßtraverse (Druckholm), auf die bei Betrieb mit der Baggerschaufel gedrückt oder geschlagen wird; aus Seitenabschlußprofilen (Vertikalholm), die ebenso wie die Amboßprofile Rechteckquerschnitt besitzen können; und aus einem unteren Spitz- oder Schneidenprofil mit Dreieck-Querschnitt. Eine solche Verbauplatte wird auch in US-A-40 56 938 angegeben.

Bei der Montage einer Verbaubox aus zwei Verbauplatten wird im allgemeinen die eine Verbauplatte auf den Boden gelegt, daraufhin werden Spreizen (das sind Abstandhalter zwischen im Graben gegenüberstehenden Verbauplatten) in der auf dem Boden liegenden Platte befestigt; die zweite Platte wird dann mit einem Kran über die erste Platte gehoben und die Spreizen werden von unten in die zweite Platte eingesetzt und dort befestigt. Bei dieser Arbeit muß die zweite Platte exakt mit dem Kran dirigierbar sein und sicher gehalten werden, damit Unfälle nicht auftreten können. Außerdem erleichtert es den Zusammbau wesentlich, wenn die Platten waagerecht hängen, da es beim Einführen der Spindel zu keinem Verkanten kommt. Zu diesem Zweck werden in der Praxis die äußeren Schmalseiten der beiden Seitenabschlußprofile der Platte bis etwa zur Spitze der Schneide des unteren Hohlprofils als "freie" Dreieckblechlaschen vorgezogen und mit einem Einhängeloch ausgestattet. Beim waagerechten Dirigieren kann der Kran an den beiden Dreiecklaschen und weiteren der Plattenoberkante zugeordneten Anschlagpunkten, also an vier Punkten, angreifen.

Die seitlich an den Längsenden der Schneide vorgesehenen, durchbohrten Laschen werden im allgemeinen nach kurzer Benutzungszeit verbogen oder sogar abgebrochen. In der Praxis wird daher die Verbauplatte beim Montieren an der Schneide gehalten, indem - ohne besonderen Anschlagpunkt - die Kranhaken einfach über die Schneide gehängt werden. Es besteht dann immer die Gefahr, daß der eine oder andere Haken bei angehobener Platte seitlich verrutscht, so daß die ganze Platte ins Kippen kommt.

Der Erfindung liegt die Aufgabe zugrunde, an der Spitze bzw. Unterkante oder Schneide der Verbauplatte eine Befestigungsmöglichkeit als Anschlagmittel für einen Kranhaken, ein Seil oder dergleichen, insbesondere zum Aufhängen der Verbauplatte in einer waagerechten Lage, zu schaffen, durch die weder das Eintreiben der Verbauplatte in den Boden behindert noch die als Hohlprofil ausgebildete Schneide der Verbauplatte gegenüber Biegeknickung oder dergleichen geschwächt wird und die selbst durch das Eintreiben der Verbauplatte in den Boden oder das Weiterziehen der Verbauplatte längs des Grabens nicht beschädigt werden kann. Außerdem soll das neue Befestigungs-bzw. Anschlagmittel ähnlich wie die früheren, an den Längsenden der Schneide vorgesehenen Dreiecklaschen das unmittelbare Einhängen eines Kranhakens erlauben.

Die erfindungsgemäße Lösung wird im Anspruch 1 angegeben. Verbesserungen und weitere Ausgestaltungen der Erfindung werden in den Unteransprüchen beschrieben.

Nach der Erfindung enthält bei der eingangs genannten Verbauplatte das die Schneide der Plattenunterkante bildende Spitz-Hohlprofil mindestens einen massiven aus Stahl bestehenden Aufhängering mit einem zum dreieckigen Querschnitt der Schneide zumindest annähernd deckungsgleichen Querschnitt und mit zum Teil geradem sowie im übrigen etwa halbrundem Außenumfang, dessen gerundeter Bereich rundum mit dem Spitz-Hohlprofil verschweißt ist und dessen gerader Bereich einen Teil der Plattenunterkante bildet.

Erfindungsgemäß wird also in die als Hohlprofil ausgebildete Spitze bzw. Schneide der Verbauplatte ein - bevorzugt aus Stahlguß oder Schmiedestahl bestehender - massiver Ring eingesetzt, dessen Außenkontur einerseits genau in die Fläche der den Ring umgebenden Deckflächen paßt und andererseits einen Teil der Schneide sowie deren Kante selbst bildet.

Der erfindungsgemäße Aufhängering befindet sich innerhalb des die Verbauplatte versteifenden Hohlprofil-Rahmens, der Ring schwächt jedoch den Rahmen nicht, da seine wegen der massiven Ausführung Eigensteifheit mindestens so groß ist, wie die Steifheit des zum Einsetzen des Rings aus dem Hohlprofil auszuschneidenden Stahlblechs, und da er durch das Rundum-Verschweißen mit den verbleibenden Hohlprofil-Teilen zu einem Teil des Hohlprofils wird.

Ein wesentlicher Vorteil des erfindungsgemäßen Aufhängerings besteht darin, daß das Ringloch so nahe an der Schneide liegen kann, daß ein Kranhaken - gegebenenfalls mit seiner Hakensicherung - über den zwischen Schneide und Loch verbleibenden Steg greifen kann. Dadurch wird für eventuelle Montagearbeiten, z.B. bei einer Verbaubox, eine maximale Sicherheit geschaffen.

Ein damit verbundener Vorteil der erfindungsgemäßen Lösung besteht darin, daß der in die Schneide eingebaute Aufhängering, den beim Eintreiben in den Boden wirkenden Kräften wegen der Eigenstabilität mindestens ebenso gut wie die übrigen Teile der Schneide widerstehen kann und daß der Aufhängering beim Weiterziehen der Verbauplatte in Längsrichtung des Grabens weder einer zusätzlichen Belastung ausgesetzt ist noch das Vorziehen der Platte behindert, so daß er beim Betrieb der Verbauplatte wie ein Teil der übrigen Schneide wirkt.

Anhand der schematischen Darstellung eines Ausführungsbeispiels werden Einzelheiten der Erfindung erläutert. Es zeigen:
- Fig. 1: eine Ansicht der Innenseite (in den Graben gewandte Seite) einer Verbauplatte;
- Fig. 2: einen Schnitt längs der Linie II-II von Fig. 1;
- Fig. 3: eine vergrößerte Ansicht eines der Schneidekante benachbarten Aufhängerings; und
- Fig. 4: einen Schnitt längs der Linie IV-IV von Fig. 3.

Die in Fig. 1 und 2 dargestellte, insgasamt mit 1 bezeichnete Verbauplatte besteht aus zwei rechteckigen Deckblechen 2 und 3 mit dazwischen eingeschlossenen Profilblech-Elementen 4 und einer umlaufenden, mit den Deckblechen 2 und 3 verschweißten Hohlprofil-Kante, die insgesamt als Rechteckrahmen-Konstruktion 5 bezeichnet wird und aus je einem ununterbrochen von Rahmenecke 6 zu Rahmenecke reichenden Hohlprofil 7, 8 oder 9 besteht. An den Rahmenecken 6 sind die aufeinanderstoßenden Enden der Hohlprofile 7 bis 9 so miteinander verschweißt, daß die Rechteck-Rahmenkonstruktion 5 wie einstückig wirkt. Die Hohlprofile 7 bis 9 können längsgeschweißt bzw. nahtlos gewalzt oder gezogen sein. Es handelt sich also bevorzugt nicht nur um U- oder C-Profile, sondern um rohrförmig geschlossene Hohlprofile.

Im einzelnen besteht die Rahmenkonstruktion 5 nach Fig. 1 aus einem gegen Biegeknickung besonders stabilisierten Druckholm 7 an der Platttenoberkante 10, aus je einem gegen Kräfte in der vertikalen Längsrichtung besonders stabilisierten Vertikalholm 8 an den Plattenlängsseiten 11 und einem eine Schneide 12 an der Plattenunterkante 13 aufweisenden Spitz-Hohlprofil 9, dessen Längsenden 9a speziell angrenzend an die Unterkante 13 zweckzäßig besonders vorteilhaft, insbesondere massiv, ausgebildet werden. Während der Druckholm 7 und der Vertikalholm 8 einen Rechteckquerschnitt aufweisen sollen, besitzt das Spitz-Hohlprofil der Unterkante 13 etwa einen Querschnitt in Form eines rechtwinkligen Dreiecks, dessen eine Kathete 14 senkrecht zur Ebene der angrenzenden Deckfläche 2, 3, dessen andere Kathete 15 in der Fläche des beim Verbau dem Erdreich zugewandten, äußeren Deckblechs 3 liegen und dessen Hypotenuse 16 dem Grabeninnern zugewandt sein soll. Zum Ansetzen und Befestigen von (nicht gezeichneten) Spreizen werden gegebenenfalls Aufnahmegehäuse 17 mit der Öffnung an dem beim Verbau inneren Deckblech 2 in die Verbauplatte 1 benachbart bzw. angrenzend an den Hohlprofilen 8 eingelassen.

Erfindungsgemäß wird angrenzend an die Unterkante 13 des Spitz-Hohlprofils 9 mindestens ein Aufhängering 18 mit einem Aufhängeloch 19 in die Schneide 12 integriert. Der Aufhängering 18 besitzt einen gerundeten Umfangsbereich 20 und einen geraden Umfangsbereich 21, der parallel zu einer Tangente des Lochs 19 liegt. Die Einzelheiten werden in Fig. 3 und 4 vergrößert dargestellt. Wichtig ist unter anderem, daß der Aufhängering 18 einen mit dem dreieckigen Querschnitt der Schneide 12 dekkungsgleichen Querschnitt besitzt. Fig. 4 zeigt den Querschnitt des Spitz-Hohlprofils 9, also auch den Querschnitt der Schneide 12 und den darin durch Schweißen integrierten Aufhängering 18, daß die wie die Schneidenflächen 15, 16 schräg zueinander stehenden axialen Flächen 22 und 23 des Aufhängerings 18 möglichst genau in den beiden durch die Kathete 15 und die Hypotenuse 16 definierten Flächen des Dreieck-Querschnitts des Spitz-Hohlprofils 9 eingepaßt werden.

Zwischen dem geraden Umfangsbereich 21 und dem Loch 19 besitzt der Aufhängering 18 einen sich im wesentlichen parallel zur Plattenunterkante 13 erstreckenden Steg 24. Dieser wird bevorzugt so ausgebildet, daß er zugleich stark bzw. voluminös genug ist, um ebenso stabil gegen Verbiegung oder Bruch zu sein wie der übrige Teil der Plattenunterkante 13, und schlank genug ist, um das unmittelbare Einhängen und übergreifende Sichern eines Kranhakens oder dergleichen Zugmittel zu gewährleisten. Beim übergreifenden Sichern ist an eine Hakensicherung gedacht, die beim Einhängen des Hakens gewissermaßen als Fortsetzung der Hakenspitze um den Steg gelegt wird.

Wenn die Verbauplatte 1 etwa horizontal bei der Montage dirigiert werden soll, kann der Kran, z.B. mit Seil oder Haken, unmittelbar im Loch 19 des Aufhängerings 18 Halt finden. Der Haken kann mit seiner Sicherung um den unteren, an die Plattenunterkante 13 angrenzenden Steg 24 herumgreifen, da ja das Loch 19 entsprechend nahe an der Schneide 12 liegen soll. Wenn die Platte mit Hilfe der beiden Aufhängeringe 18 nach Fig. 1 horizontal angehoben werden soll, muß das Hebemittel noch an mindestens einer anderen Stelle an die Verbauplatte 1 angreifen. Zu diesem Zweck werden im Ausführungsbeispiel alternativ Aufhängeaugen 25 mit eingebauten Anschlagmitteln 26 (für Kranzugmittel oder dergleichen) etwa im oberen Drittel der Fläche der Verbauplatte, aber mit Abstand von den angrenzenden Hohlprofilen 7 und 8, vorgesehen. Statt dessen können auch an einen oberen Teil des Rahmens 5, insbesondere am Hohlprofil 7, Ziehringe 27 mit Hilfe von Ösen 28 angeschweißt werden. Das Zugmittel des Krans kann unter anderem auch an entsprechend ausgebildeten Anschlagpunkten der Aufnahmegehäuse 17 angreifen.

Einen zum Einsatz bei der Grabenverschalung im Tiefbau als Teil einer Verbaubox oder beim Gleitschienenverbau vorgesehene Verbauplatte wird montagefreundlich und bleibt biegeknickstabil auch an ihrem an der Unterkante die Schneide aufweisenden Dreieck- Hohlprofil, wenn in das Dreieck-Hohlprofil aus Stahl bestehende massive Aufhängeringe mit zum Teil geradem und zum Teil gerundetem Außenumfang eingesetzt werden, deren axiale Außenkontur in die Fläche des den Ring umgebenden Deckblechs paßt, deren gerader Umfangsteil einen Teil der Kante der Schneide bildet und deren gerundeter Umfangsteil mit den angrenzenden Teilen des Hohlprofils verschweißt sind.

### Bezugszeichenliste

- 1 =: Verbauplatte
- 2 =: inneres Deckblech
- 3 =: äußeres Deckblech
- 4 =: Profilblechelement
- 5 =: Rechteck-Rahmenkonstruktion
- 6 =: Rahmenecke
- 7 =: oberes Hohlprofil
- 8 =: seitliches Hohlprofil
- 9 =: Spitz-Hohlprofil
- 9a =: Längsenden
- 10 =: Plattenoberkante
- 11 =: Plattenseitenkante
- 12 =: Schneide
- 13 =: Plattenunterkante
- 14, 15 =: Kathete
- 16 =: Hypotenuse
- 17 =: Aufnahmegehäuse
- 18 =: Aufhängering
- 19 =: Loch (18)
- 20 =: gerundeter Bereich (18)
- 21 =: gerader Bereich (18)
- 22, 23 =: axiale Flächen (18)
- 24 =: Steg (18)
- 25 =: Aufhängeauge
- 26 =: Anschlagmittel
- 27 =: Ziehring
- 28 =: Öse (27)

## Patentansprüche

1. Verbauplatte (1), bestehend aus zwischen zwei rechteckigen Deckblechen (2, 3) eingeschlossenen Profilblechelementen (4) und umlaufenden, mit den Deckblechen verschweißten Hohlprofilen (7 bis 9), zum Einsatz bei der Grabenverschalung im Tiefbau, wobei das die Schneide (12) der Plattenunterkante (13) bildende Spitz-Hohlprofil (9) mindestens einen massiven aus Stahl bestehenden Aufhängering (18) mit einem zum dreieckigen Querschnitt der Schneide zumindest annähernd deckungsgleichen Querschnitt und mit zum Teil geraden (21) und im übrigen in etwa halbrunden (20) Außenumfang enthält, dessen gerundeter Bereich (20) rundum mit dem Spitz-Hohlprofil (9) verschweißt ist und dessen gerader Bereich (21) einen Teil der Plattenunterkante (13) bildet.

2. Verbauplatte nach Anspruch 1,
**dadurch gekennzeichnet,**
daß der zwischen Aufhängeloch (19) und Plattenunterkante (13) verbleibende, massive Steg (24) des Aufhängerings (18) mindestens ebenso stabil gegen Verbiegung wie der übrige Teil der Plattenunterkante (13) ist und/oder das unmittelbare Einhängen und übergreifende Sichern eines Kranhakens oder dergleichen Zugmittel erlaubt.

3. Verbauplatte nach Anspruch 1 oder 2,
**dadurch gekennzeichnet,**
daß der Aufhängering (18) aus Stahlguß oder Schmiedestahl besteht.

## Claims

1. Lining plate (1), comprising profiled sheet elements (4) enclosed between two rectangular cover sheets (2, 3) and peripheral hollow profiles (7 to 9) welded to the cover sheets for use in shoring in underground working, in which the pointed hollow profile (9) forming the cutting edge (12) of the plate lower edge (13) comprises at least one solid suspension ring (18) made of steel with a cross section at least almost congruent with the triangular cross section of the cutting edge and with a partly straight (21) and otherwise semicircular (20) external periphery, the rounded section (20) of which is welded all around to the pointed hollow profile (9) and the straight section (21) of which forms a part of the plate lower edge (13).

2. Lining plate according to Claim 1, characterised in that the solid web (24) of the suspension ring (18) between the suspension hole (19) and the plate lower edge (13) is at least equally resistant to bending as the other part of the plate lower edge (13) and/or allows the direct suspension and overlapping securement of a crane hook or similar traction means.

3. Lining plate according to Claim 1 or 2, characterised in that the suspension ring (18) is made of cast steel or forged steel.

## Revendications

1. Panneau de coffrage (1) formé d'éléments en tôle profilée (4) inclus entre deux tôles extérieures (2, 3) rectangulaires et de profilés creux (7 à 9) périphériques soudés avec les tôles extérieures et destiné à être utilisé en génie civil pour le coffrage de tranchées, dans lequel le profilé creux pointu (9) qui forme l'arrête vive (12) du bord inférieur (13) du panneau comportant au moins un anneau de suspension (18) massif en acier qui présente une section coïncidant au moins approximativement avec la section triangulaire de l'arrête vive et un pourtour extérieur en partie droit (21) et pour le reste sensiblement semi-circulaire (20) dont la zone arrondie (20) est soudée complètement avec le profilé creux pointu (9) et dont la zone droite (21) forme une partie du bord inférieur (13) du panneau.

2. Panneau de coffrage selon la revendication 1, caractérisé en ce que la paroi (24) massive de l'anneau de suspension (18) qui subsiste entre le trou de suspension (19) et le bord inférieur (13) du panneau est au moins aussi résistante à la déformation que la partie restante du bord inférieur (13) du panneau et/ou permet de suspendre directement et de bloquer un crochet de grue ou des moyens de traction analogues en les faisant passer autour de ladite partie.

3. Panneau de coffrage selon la revendication 1 ou 2, caractérisé en ce que l'anneau de suspension (18) est en acier moulé ou en acier forgé.
